# EUROPÄISCHE PATENTANMELDUNG

(11) **EP 4 116 960 A1**
(43) Veröffentlichungstag der Anmeldung: **11.01.2023**
(21) Anmeldenummer: 21184559.9
(22) Anmeldetag: 08.07.2021
(51) Int. Cl.: G09F 21/04, G09F 7/18

(54) **VORRICHTUNG UND VERFAHREN ZUR HERSTELLUNG EINES SCHILDES, INSBESONDERE EINES KRAFTFAHRZEUGKENNZEICHENS**

(71) Anmelder: Innomotion AG, 9487 Gamprin (LI)
(72) Erfinder: BAUER, Michael, 94127 Neuburg am Inn (DE)
(74) Vertreter: Friese Goeden Patentanwälte PartGmbB

(57) **Zusammenfassung**

Die Erfindung betrifft eine Vorrichtung (100) und ein Verfahren zur Herstellung eines Schildes mit zumindest einer Grundplatte (20) und zumindest einem Beschriftungselement (10), welches zumindest ein Befestigungselement (11) aufweist, mit einem Werkzeug (110), das einen Aufnahmeeinrichtung (111) zur Aufnahme des Beschriftungselements (10) aufweist, derart, dass das Befestigungselement (11) exponiert ist, und einem Werkzeuggegenstück (120) zur Unterstützung der Grundplatte (20), die dem exponierten Befestigungselement zugewandt angeordnet ist, und einer Führungseinrichtung zum Führen des Werkzeugs (110) mit dem darin aufgenommen Beschriftungselement (10) zu der von dem Werkzeuggegenstück (120) unterstützten Grundplatte (20), wobei in dem Werkzeuggegenstück (120) eine dem Befestigungselement (11) zugeordnete Nut (121) vorgesehen ist, die derart angeordnet und ausgebildet ist, dass das Befestigungselement (11) nach dem ersten und bei dem weiteren Durchstoßen der Grundplatte (20) darin aufgenommen und umgeformt wird.

## Beschreibung

Die Erfindung betrifft eine Vorrichtung zur Herstellung eines Schildes gemäß dem Oberbegriff von Anspruch 1 und ein Verfahren zur Herstellung eines Schildes gemäß dem Oberbegriff von Anspruch 15. Schilder der eingangs genannten Art können beispielsweise als Kraftfahrzeugkennzeichen verwendet werden.

Gattungsmäßige Vorrichtungen und Verfahren und Werkzeuge zur Herstellung eines Schildes, insbesondere eines Kraftfahrzeugkennzeichens sind aus der deutschen Offenlegungsschrift DE 10 2017 209 362 A1 bekannt.

Kraftfahrzeugkennzeichen, die auch als Nummernschilder bezeichnet werden, weisen üblicherweise eine Grundplatte sowie zumindest eine auf diese Grundplatte aufgebrachte Beschriftung auf.

Aus der DE 10 2017 209 362 A1 ist eine Vorrichtung und ein Verfahren zur Herstellung eines Schildes mit zumindest einer Grundplatte und zumindest einem Beschriftungselement bekannt, welches zumindest ein Befestigungselement aufweist, wobei das Beschriftungselement in ein Werkzeug eingelegt wird, so dass das Befestigungselement exponiert ist und die Grundplatte mittels eines Werkzeuggegenstückes so gegen das Beschriftungselement geführt wird, dass das Befestigungselement die Grundplatte durchstößt, wobei das Befestigungselement in einer zugeordneten Bohrung im Werkzeuggegenstück aufgenommen wird, wobei das Befestigungselement im Verlauf seiner Aufnahme in die zugeordnete Bohrung umgeformt bzw. gebördelt bzw. vernietet wird.

Die bekannte Vorrichtung und das bekannte Verfahren haben den Nachteil, dass in dem Werkzeuggegenstück jedem Befestigungselement eine Bohrung zugeordnet sein muss. Dadurch ist es erforderlich für verschiedene Beschriftungselemente, z.B. Buchstaben bzw. Ziffern, verschiedene Werkzeuggegenstücke vorzusehen. Die Vielzahl an erforderlichen Werkzeuggegenstücken hat den Nachteil, dass das Verfahren teuer und aufwendig ist bzw. dass die Vorrichtung zur Durchführung des Verfahrens hohe Anschaffungskosten hat.

Der Erfindung liegt daher die Aufgabe zugrunde, eine Vorrichtung und ein Verfahren zur Herstellung eines Schildes anzugeben, das bzw. die im Vergleich zu den bekannten Verfahren einfacher und kostengünstiger durchzuführen bzw. bereitzustellen ist.

Die Aufgabe wird erfindungsgemäß durch eine Vorrichtung gemäß Anspruch 1, ein Verfahren gemäß Anspruch 15 und eine Verwendung gemäß Anspruch 22 gelöst. Vorteilhafte Weiterbildungen der Erfindung finden sich in den jeweiligen Unteransprüchen.

Erfindungsgemäß kann ein aufwändiges Vorsehen verschiedener auf das jeweilige Beschriftungselement abgestimmter Werkzeuggegenstücke entfallen und das Werkzeuggegenstück kann als universelles Bauteil ausgeführt werden, das Nuten für die gewünschten Beschriftungselemente bereitstellt, die bei der Herstellung des Schildes benötigt werden.

Völlig überraschend hat sich bei Versuchen herausgestellt, dass das Umformen bzw. Bördeln bzw. Vernieten auch dann sicher und zuverlässig durchgeführt werden kann, wenn anstelle von Bohrungen in dem Werkzeuggegenstück, die beim Umformen bzw. Bördeln bzw. Vernieten den vollen Umfang des in die zugeordnete Bohrung eintauchenden Befestigungselements umschließen, Nuten vorgesehen sind, die nur einen geringen Teil des Befestigungselements einfassen. Das hat den Vorteil, dass nur ein universelles Werkzeuggegenstück bzw. nur wenige universelle Werkzeuggegenstücke vorgesehen werden muss, um ein beliebiges Beschriftungselement an der Grundplatte durch Umformen bzw. durch Bördeln bzw. durch Vernieten zu befestigen. Bei einem vollständigen Satz aus Buchstaben und Ziffern in enger und weiter Ausführung könnten bei den bekannten Verfahren bzw. bei der bekannten Vorrichtungen beispielsweise bis zu 80 verschiedene Werkzeuggegenstücke für die entsprechenden Muster an Befestigungselementen für die verschiedenen Beschriftungselemente vorgesehen werden.

Gemäß einer Ausführung der Erfindung wird eine Vorrichtung zur Herstellung eines Schildes, insbesondere eines Kraftfahrzeugkennzeichens, mit zumindest einer Grundplatte und zumindest einem Beschriftungselement angegeben, welches zumindest ein Befestigungselement aufweist, mit einem Werkzeug, das eine Aufnahmeeinrichtung zur Aufnahme des Beschriftungselements aufweist, derart, dass das Befestigungselement exponiert ist, und einem Werkzeuggegenstück zur Unterstützung der Grundplatte, die dem exponierten Befestigungselement zugewandt angeordnet ist, und einer Führungseinrichtung zum Führen des Werkzeugs mit dem darin aufgenommen Beschriftungselement zu der von dem Werkzeuggegenstück unterstützten Grundplatte, wobei in dem Werkzeuggegenstück eine dem Befestigungselement zugeordnete Nut vorgesehen ist, die derart angeordnet und ausgebildet ist, dass das Befestigungselement nach dem ersten und bei dem weiteren Durchstoßen der Grundplatte darin aufgenommen und umgeformt wird.

Das Umformen kann beispielsweise dadurch geschehen, dass das Befestigungselement gebördelt bzw. verbördelt wird. Beispielsweise kann das Befestigungselement als Rohr bzw.

Hülse ausgebildet sein, das beim Umformen gebördelt wird, um eine formschlüssige Verbindung zwischen Grundplatte und Beschriftungselement zu schaffen.

Erfindungsgemäß kann die Vorrichtung und das Befestigungselement derart angeordnet und ausgebildet sein, dass beim Umformen des Befestigungselements eine formschlüssige Verbindung zwischen Grundplatte und Beschriftungselement geschaffen wird.

Erfindungsgemäß kann die Vorrichtung eine Federeinrichtung aufweisen, die zwischen dem Werkzeug und dem Werkzeuggegenstück angeordnet ist. Dabei kann die Federeinrichtung einzelne Federelemente aufweisen. Alternativ oder zusätzlich kann die Federeinrichtung eine elastische Schicht umfassen, die zwischen dem Werkzeug und dem Werkzeuggegenstück angeordnet ist. Dabei kann die elastische Schicht aus Elastomer und/oder Gummi ausgebildet sein und/oder eine Matte umfassen. Alternativ oder zusätzlich kann die elastische Schicht in einzelnen Abschnitten ausgebildet sein. Die Abschnitte können dabei nur einen Teil des Werkzeuggegenstücks abdecken. Die Abschnitte können dabei voneinander getrennt ausgebildet sein. Alternativ können einige Abschnitte der Abschnitte mit einem anderen Abschnitt oder mit anderen Abschnitten der Abschnitte verbunden sein. Alternativ oder zusätzlich kann die Vorrichtung eine Abstandseinrichtung aufweisen, die zwischen dem Werkzeug und dem Werkzeuggegenstück angeordnet ist.

Erfindungsgemäß kann die Nut einen Boden aufweisen, an den das Befestigungselement beim Umformen angreift.

Erfindungsgemäß kann in der Nut eine Umformeinrichtung angeordnet sein, an der das Befestigungselement beim Umformen angreift.

Erfindungsgemäß kann in der Nut eine Bördeleinrichtung angeordnet sein, an der das Befestigungselement beim Umformen angreift.

Erfindungsgemäß kann in der Nut eine Vernieteinrichtung angeordnet sein, an der das Befestigungselement beim Umformen angreift.

Erfindungsgemäß kann die Vorrichtung eine Auflagevorrichtung umfassen, auf der die Umformeinrichtung bzw. Bördeleinrichtung bzw. Vernieteinrichtung angeordnet ist.

Erfindungsgemäß kann die Vorrichtung eine Federeinrichtung aufweisen, die zwischen der Auflageeinrichtung und dem Werkzeuggegenstück angeordnet ist. Dabei kann die Federeinrichtung einzelne Federelemente aufweisen. Alternativ oder zusätzlich kann die Federeinrichtung eine elastische Schicht umfassen, die zwischen der Auflageeinrichtung und dem Werkzeuggegenstück angeordnet ist. Dabei kann die elastische Schicht aus Elastomer und/oder Gummi ausgebildet sein und/oder eine Matte umfassen. Alternativ oder zusätzlich kann die elastische Schicht in einzelnen Abschnitten ausgebildet sein. Die Abschnitte können dabei nur einen Teil der Auflageeinrichtung abdecken. Die Abschnitte können dabei voneinander getrennt ausgebildet sein. Alternativ können einige Abschnitte der Abschnitte mit einem anderen Abschnitt oder mit anderen Abschnitten der Abschnitte verbunden sein. Alternativ oder zusätzlich kann die Vorrichtung eine Abstandseinrichtung aufweisen, die zwischen dem Werkzeuggegenstück und der Auflageeinrichtung angeordnet ist.

Erfindungsgemäß kann die Federeinrichtung zwischen der Auflageeinrichtung und dem Werkzeuggegenstück eine härtere Federung als die Federeinrichtung zwischen dem Werkzeug und dem Werkzeuggegenstück aufweisen.

Erfindungsgemäß kann die Vorrichtung eine Abstandseinrichtung aufweisen, die derart angeordnet und ausgebildet ist, dass sie den Gesamtweg begrenzt, den das Werkzeug in Richtung der Auflageeinrichtung beim Pressen bewegt werden kann.

Erfindungsgemäß kann das Beschriftungselement mehrere Befestigungselemente aufweisen, und kann die Nut mehreren Befestigungselementen zugeordnet sein.

Erfindungsgemäß können in dem Werkzeuggegenstück mehrere Nuten vorgesehen sein, wobei jede Nut mehreren Befestigungselementen zugeordnet ist.

Erfindungsgemäß kann die Nut als eine geradlinige Nut ausgebildet sein, die entlang der Schreibrichtung des Beschriftungselements bzw. der Beschriftungselemente verläuft.

Erfindungsgemäß können mehrere geradlinige Nuten in dem Werkzeuggegenstück vorgesehen sein, die parallel zueinander verlaufen.

Erfindungsgemäß kann die Breite der Nut etwa 5% bis etwa 30% größer sein als der Durchmesser des Befestigungselementes.

Erfindungsgemäß kann die Breite der Nut etwa 7,5% bis etwa 20% größer sein als der Durchmesser des Befestigungselementes.

Erfindungsgemäß kann die Breite der Nut etwa 8% bis etwa 15% größer sein als der Durchmesser des Befestigungselementes.

Erfindungsgemäß kann die Breite der Nut etwa 10% größer sein als der Durchmesser des Befestigungselementes.

Erfindungsgemäß kann die Breite der Nut etwa 5 mm betragen und der Durchmesser des Befestigungselementes kann etwa 4,5 mm betragen.

Erfindungsgemäß kann die Vorrichtung zumindest einen Abstandhalter aufweisen, der zwischen dem Werkzeuggegenstück und dem Werkstück angeordnet ist.

Erfindungsgemäß kann die Aufnahmeeinrichtung einen Boden aufweisen.

Erfindungsgemäß kann die Tiefe der Aufnahmeeinrichtung gleich oder geringer sein als die Dicke des Beschriftungselementes.

Erfindungsgemäß kann die Tiefe der Aufnahmeeinrichtung um mindestens etwa 0,05 mm geringer sein als die Dicke des Beschriftungselementes.

Erfindungsgemäß kann die Tiefe der Aufnahmeeinrichtung um mindestens etwa 0,1 mm geringer sein als die Dicke des Beschriftungselementes.

Erfindungsgemäß kann die Tiefe der Aufnahmeeinrichtung um mindestens etwa 0,2 mm geringer sein als die Dicke des Beschriftungselementes.

Erfindungsgemäß kann die Tiefe der Aufnahmeeinrichtung um mindestens etwa 0,3 mm geringer sein als die Dicke des Beschriftungselementes.

Erfindungsgemäß kann die Tiefe der Aufnahmeeinrichtung um mindestens etwa 0,5 mm geringer sein als die Dicke des Beschriftungselementes.

Erfindungsgemäß kann die Tiefe der Aufnahmeeinrichtung um mindestens etwa 1 mm geringer sein als die Dicke des Beschriftungselementes.

Erfindungsgemäß kann die Tiefe der Aufnahmeeinrichtung desto geringer sein als die Dicke des Beschriftungselementes, je dicker das Beschriftungselement ist. Wichtig ist, dass die Aufnahmeeinrichtung dem Beschriftungselement einen hinreichend sicheren seitlichen Halt bietet. Beispielsweise kann bei einem etwas weniger als 3 mm dicken Beschriftungselement die Tiefe der Aufnahmeeinrichtung um etwa 0,3 mm geringer sein als die Dicke des Beschriftungselementes, während bei einem etwa 5 mm dicken Beschriftungselement die Tiefe der Aufnahmeeinrichtung um etwa 0,5 mm geringer sein kann als die Dicke des Beschriftungselementes.

Erfindungsgemäß kann die Tiefe der Aufnahmeeinrichtung um mindestens etwa 0,1 mm bis etwa 0,5 mm geringer sein als die Dicke des Beschriftungselementes.

Erfindungsgemäß kann die Tiefe der Aufnahmeeinrichtung um mindestens etwa 0,2 mm bis etwa 0,4 mm geringer sein als die Dicke des Beschriftungselementes.

Erfindungsgemäß kann die Tiefe der Aufnahmeeinrichtung mindestens etwa 0,3 mm geringer sein als die Dicke des Beschriftungselementes.

Erfindungsgemäß kann die Tiefe der Aufnahmeeinrichtung mindestens um etwa 2% bis etwa 20 % geringer sein als die Dicke des Beschriftungselementes.

Erfindungsgemäß kann die Tiefe der Aufnahmeeinrichtung mindestens um etwa 5% bis etwa 15 % geringer sein als die Dicke des Beschriftungselementes.

Erfindungsgemäß kann die Tiefe der Aufnahmeeinrichtung mindestens etwa 10% geringer sein als die Dicke des Beschriftungselementes.

Erfindungsgemäß kann die Dicke des Beschriftungselementes etwa 2 mm bis etwa 10 mm betragen.

Erfindungsgemäß kann die Dicke des Beschriftungselementes etwa 2,5 mm bis etwa 7,5 mm betragen.

Erfindungsgemäß kann die Dicke des Beschriftungselementes etwa 3 mm betragen.

Erfindungsgemäß kann die Dicke des Beschriftungselementes etwa 5 mm betragen.

Gemäß der Erfindung wird auch ein Verfahren zur Herstellung eines Schildes, insbesondere eines Kraftfahrzeugkennzeichens, mit zumindest einer Grundplatte und zumindest einem Beschriftungselement angegeben, welches zumindest ein Befestigungselement aufweist, wobei das Beschriftungselement in ein Werkzeug eingelegt wird, so dass das Befestigungselement exponiert ist, und das Werkzeug mit dem eingelegten Beschriftungselement mit den exponierten Befestigungselement gegen die von einem Werkzeuggegenstück unterstützte Grundplatte derart geführt wird, dass das Befestigungselement die Grundplatte durchstößt, wobei in dem Werkzeuggegenstück eine dem Befestigungselement zugeordnete Nut vorgesehen ist, in der das Befestigungselement nach dem ersten und bei dem weiteren Durchstoßen der Grundplatte aufgenommen und umgeformt bzw. gebördelt bzw. vernietet wird.

Erfindungsgemäß kann die Nut einen Boden aufweisen, an dem das Befestigungselement beim Umformen bzw. Bördeln bzw. Vernieten angreift.

Erfindungsgemäß kann in der Nut eine Umformeinrichtung bzw. Bördeleinrichtung bzw. Nietvorrichtung angeordnet sein, an die das Befestigungselement beim Umformen bzw. Bördeln bzw. Vernieten angreift.

Erfindungsgemäß kann das Beschriftungselement mehrere Befestigungselemente aufweisen, und kann die Nut mehreren Befestigungselementen zugeordnet sein.

Erfindungsgemäß können in dem Werkzeuggegenstück mehrere Nuten vorgesehen sein, wobei jede Nut mehreren Befestigungselementen zugeordnet sein kann.

Erfindungsgemäß kann die Nut als eine geradlinige Nut ausgebildet sein, die entlang der Schreibrichtung des Beschriftungselements bzw. der Beschriftungselemente verlaufen kann.

Erfindungsgemäß kann das Beschriftungselement zumindest teilweise in die Grundplatte eingesenkt werden.

Die vorliegende Erfindung betrifft auch die Verwendung einer derartigen Vorrichtung zur Herstellung eines Kfz-Kennzeichens.

Erfindungsgemäß kann die Höhe des Befestigungselements größer als die Summe der Tiefe der Nut und der Dicke der Grundplatte sein.

Erfindungsgemäß kann die Tiefe der Nut größer als die Hälfte der Differenz der Höhe des Befestigungselements und der Dicke der Grundplatte sein.

Erfindungsgemäß kann die Tiefe der Nut etwa 30% bis etwa 70% kleiner sein als der Durchmesser des Befestigungselementes.

Erfindungsgemäß kann die Tiefe der Nut etwa 40% bis etwa 60% kleiner sein als der Durchmesser des Befestigungselementes.

Erfindungsgemäß kann die Tiefe der Nut etwa 50% kleiner sein als der Durchmesser des Befestigungselementes.

Erfindungsgemäß kann die Tiefe der Nut etwa 2 mm betragen und der Durchmesser des Befestigungselementes kann etwa 4,5 mm betragen.

Erfindungsgemäß kann das Befestigungselement im Verlauf seiner Aufnahme in der zugeordneten Nut durch das Anstoßen an den Boden der Nut bzw. das Umformwerkzeug bzw. Bördelwerkzeug bzw. Nietwerkzeug umgeformt bzw. gebördelt bzw. vernietet werden.

Erfindungsgemäß kann zu dem Zeitpunkt, bei dem das Umformen bzw. Bördeln bzw. Vernieten des Befestigungselements beginnt, das Befestigungselement über die Grundplatte ungefähr eine Strecke vorstehen, die mehr als das 1,1-fache, vorzugsweise mehr als das 1,2-fache und bevorzugt ungefähr das 1,3-fache der Strecke beträgt, die das Befestigungselement noch in die Grundplatte eingeführt werden muss.

Erfindungsgemäß kann zu dem Zeitpunkt, bei dem das Umformen bzw. Bördeln bzw. Vernieten des Befestigungselements beginnt, das Befestigungselement über die Grundplatte ungefähr eine Strecke vorstehen, die weniger als das 1,5-fache, vorzugsweise weniger als das 1,4- fache und bevorzugt ungefähr das 1,3-fache der Strecke beträgt, die das Befestigungselement noch in die Grundplatte eingeführt werden muss.

Diese Verhältnisse gelten beispielsweise für eine Pressgeschwindigkeit der Pressvorrichtung von ca. 5 bis 10 mm/s.

Erfindungsgemäß kann zu dem Zeitpunkt, bei dem das Umformen bzw. Bördeln bzw. Vernieten des Befestigungselements beginnt, das Befestigungselement über die Grundplatte ungefähr eine Strecke vorstehen, die mehr als 1,5 mm, vorzugsweise mehr als 1,75 mm und bevorzugt ungefähr 2 mm beträgt.

Erfindungsgemäß kann zu dem Zeitpunkt, bei dem das Umformen bzw. Bördeln bzw. Vernieten des Befestigungselements beginnt, das Befestigungselement über die Grundplatte ungefähr eine Strecke vorstehen, die weniger als 4 mm, vorzugsweise weniger als 3 mm und bevorzugt ungefähr 2 mm beträgt.

Erfindungsgemäß kann zu dem Zeitpunkt, bei dem das Umformen bzw. Bördeln bzw. Vernieten des Befestigungselements beginnt, die Strecke, die das Befestigungselement noch in die Grundplatte eingeführt werden muss, mehr als 0,8 mm, vorzugsweise mehr als 1 mm, weiter vorzugsweise mehr als 1,2 mm und bevorzugt ungefähr 1,4 mm betragen.

Erfindungsgemäß kann zu dem Zeitpunkt, bei dem das Umformen bzw. Bördeln bzw. Vernieten des Befestigungselements beginnt, die Strecke, die das Befestigungselement noch in die Grundplatte eingeführt werden muss, weniger als 1,8 mm, vorzugsweise weniger als 1,6 mm und bevorzugt ungefähr 1,4 mm betragen.

Erfindungsgemäß kann das Verfahren weiterhin den folgenden Schritt enthalten: Einfügen einer Mehrzahl von Werkzeugen und/oder Ausrichten einer Mehrzahl von Werkzeugen entlang einer oder mehrerer Justageeinrichtungen.

Erfindungsgemäß kann die Grundplatte eine Kunststoffplatte aufweisen. Auf der Grundplatte kann eine Folie angeordnet sein. Die Folie kann fluoreszierend und/oder retroreflektierend ausgebildet sein.

Erfindungsgemäß können mehrere Beschriftungselemente vorgesehen bzw. an der Grundplatte angebracht werden. Die Beschriftungselemente können Unterscheidungszeichen und Erkennungsnummern umfassen. Die Erkennungsnummern können einen Buchstaben- und einen Zahlenblock umfassen. Die Beschriftungselemente können auch ein Oldtimer-Kennzeichen (z.B. H-Kennzeichen) umfassen. Die Beschriftungselemente können auch ein Elektrofahrzeug-Kennzeichen (z.B. E-Kennzeichen) umfassen. Die Beschriftungselemente können beispielsweise bei einem Saisonkennzeichen, Zoll- bzw. Kurzzeitkennzeichen auch ein Zusatzfeld umfassen, das die Gültigkeitsdauer angibt. Die Beschriftungselemente können bei in Europa eingesetzten Kraftfahrzeugkennzeichen ein Eurofeld aufweisen.

Erfindungsgemäß kann an der Grundplatte auch eine Zertifizierungsnummer angebracht werden, die herstellerspezifisch sein kann, beispielsweise eine Registernummer.

Erfindungsgemäß kann das Beschriftungselement zumindest teilweise in die Grundplatte eingesenkt werden. Dazu kann eine Vertiefung in Form der Kontur oder der Außenkontur des Beschriftungselements vorgesehen werden. Es ist auch ausreichend eine Vertiefung vorzusehen, die seitlich nur an Ecken oder bestimmten Teilen des Beschriftungselements angreift, beispielsweise an Bereichen der größten Ausdehnung des Beschriftungselements.

Erfindungsgemäß kann das Beschriftungselement von oben in das Werkzeug einsetzt werden, so dass seine Oberseite sichtbar ist. Das hat den Vorteil, dass die Schrift für den Bediener sichtbar bleibt.

Mit einer erfindungsgemäßen Vorrichtung bzw. mit dem erfindungsgemäßen Verfahren kann das Umformen des Befestigungselements bereits begonnen werden, nachdem das Befestigungselement die Grundplatte zwar durchstoßen, aber bevor das Befestigungselement noch nicht bis zum Anschlag durch die Grundplatte geschoben worden ist. Das hat den Vorteil, dass separate Umformwerkzeuge überflüssig werden, weil das Umformen durch die Nut bzw. die Umformeinrichtung in dem Werkzeuggegenstück erfolgen kann.

Bei diesen Ausführungen muss die Tiefe der Nut bzw. die Höhe der in der Nut angeordneten Umformeinrichtung so gewählt werden, dass das Befestigungselement gegen die in der Nut angeordneten Umformeinrichtung anstößt, und zwar zu einem Zeitpunkt, der im Wesentlichen dem Zeitpunkt des Anstoßens an den Boden der Nut bei den entsprechenden Ausführungen des Erfindung entspricht.

Erfindungsgemäß kann die Tiefe der Nut kleiner als die Hälfte von der Differenz der Höhe des Befestigungselements und der Dicke der Grundplatte sein.

Erfindungsgemäß kann die Breite der Nut etwa 5% bis etwa 30% oder etwa 7,5% bis etwa 20% oder etwa 10% größer sein als der Durchmesser des Befestigungselementes.

Erfindungsgemäß kann das Werkzeug eine Ausnehmung aufweisen, welche zur Aufnahme des Beschriftungselementes geeignet bzw. bestimmt ist.

Erfindungsgemäß kann die Tiefe der Aufnahmeeinrichtung gleich oder geringer sein als die Dicke des Beschriftungselementes oder kann die Tiefe der Ausnehmung um etwa 0,1 mm bis etwa 0,5 mm geringer sein als die Dicke des Beschriftungselementes. Erfindungsgemäß kann die Tiefe der Ausnehmung um etwa 2% bis etwa 20% geringer sein als die Dicke des Beschriftungselementes.

Erfindungsgemäß kann sich die Aufnahmeeinrichtung durch die gesamte Dicke des Werkzeugs erstrecken, so dass das Beschriftungselement dort aufgenommen werden kann und weiterhin von außen sichtbar bleibt. Das hat den Vorteil, dass der Bediener der Vorrichtung bei der Bedienung und Herstellung des Schildes alle Zeichen des Schilds so sieht, wie sie später dem Betrachter erscheinen. Das vermeidet Fehler bei der Bedienung.

Erfindungsgemäß können das Werkzeug bzw. die Werkzeuge mit dem Werkzeuggegenstück über eine Führungseinrichtung miteinander verbunden sein. Die Führungseinrichtung kann eine Federeinrichtung enthalten, um das Werkzeug bzw. die Werkzeuge von dem Werkzeuggegenstück wegzudrücken.

Erfindungsgemäß kann die Vorrichtung zur Herstellung eines Kfz-Kennzeichnens verwendet werden.

Erfindungsgemäß wird vorgeschlagen, ein Schild aus zumindest einer Grundplatte und zumindest einem Beschriftungselement zusammenzusetzen. Das so erhaltene Schild kann beispielsweise als Kennzeichenschild für ein Kraftfahrzeug verwendet werden. Selbstverständlich kann das Schild auch anderen Zwecken dienen, beispielsweise der Markierung von Parkflächen, als Namensschild oder als Verbotsschild bzw. als Hausnummer bei Gebäuden. Das vorgeschlagene Schild weist zumindest eine Grundplatte mit einer ersten Seite und einer gegenüberliegenden zweiten Seite auf. In der vorliegenden Beschreibung wird davon ausgegangen, dass die erste Seite dem das Schild tragenden Gegenstand zugewandt ist, beispielsweise dem Kraftfahrzeug. Die zweite Seite ist somit dem Betrachter zugewandt. In einigen Ausführungsformen der Erfindung kann die Grundplatte eine Dicke von etwa 0,5 mm bis etwa 20 mm aufweisen. In anderen Ausführungsformen kann die Grundplatte eine Dicke von etwa 1 mm bis etwa 10 mm oder von etwa 1,5 mm bis etwa 5 mm aufweisen. Die Grundplatte kann aus einem vergleichsweise weichen Polymer gefertigt sein. In einigen Ausführungsformen der Erfindung kann die Grundplatte aus Polypropylen bestehen oder Polypropylen enthalten.

Die zweite Seite der Grundplatte kann eine vorgebbare farbliche Gestaltung aufweisen. Beispielsweise kann die Grundplatte aus einem durchgefärbten Kunststoff bestehen oder mit einer Lackschicht oder mit einer Folienlage versehen sein. Eine Folienlage kann durch Verkleben oder in im In-Mould-Verfahren auf die Grundplatte aufgebracht sein. Bevorzugt, aber nicht zwingend, enthält die Grundplatte keinerlei Bohrungen oder Öffnungen, wie beispielsweise Schlitze. In einigen Ausführungsformen der Erfindung ist zumindest die zweite Seite der Grundplatte eben ausgeführt und von gleichmäßiger Farbe.

Das vorgeschlagene Schild weist weiterhin Beschriftungselemente mit einer ersten Seite und einer gegenüberliegenden zweiten Seite auf. Nach der Fertigstellung des Schildes liegt die erste Seite des Beschriftungselements auf der zweiten Seite der Grundplatte auf. Zur Befestigung des Beschriftungselements wird erfindungsgemäß vorgeschlagen, zumindest ein vorstehendes Befestigungselement auf der ersten Seite des Beschriftungselements anzuordnen. Das vorstehende Befestigungselement kann einen polygonalen oder runden Querschnitt aufweisen. Bei der Fertigung des Beschriftungselements kann das Befestigungselement unmittelbar im Spritzgussverfahren angeformt werden. In einigen Ausführungsformen der Erfindung kann das Befestigungselement innen hohl sein, so dass dieses die Form eines Rohres bzw. die Form einer Hülse aufweist. Die Anzahl der Befestigungselemente kann mit der Form des Beschriftungselements variieren. Beispielsweise kann ein einfacher Buchstabe bzw. eine einfache Ziffer wie ein "I" oder eine "1" mit nur zwei Befestigungselementen versehen sein. Komplexere Buchstaben, beispielsweise ein "M", können fünf oder sieben Befestigungselemente aufweisen. Generell kann die Anzahl der Befestigungselemente zwischen etwa 2 und etwa 12 liegen.

Ein einzelnes Beschriftungselement kann ein einzelnes alphanumerisches Zeichen oder eine Gruppe von alphanumerischen Zeichen repräsentieren, beispielsweise ein Wort oder eine Abkürzung mit mehreren Buchstaben. In einigen Ausführungsformen der Erfindung kann ein Beschriftungselement eine runde Platte oder ein Näpfchen sein, welches zur Aufnahme einer Klebe- oder Feststoffplakette bzw. eines Siegels vorgesehen ist.

Der Durchmesser eines Befestigungselements kann zwischen etwa 1 mm und etwa 10 mm betragen. In anderen Ausführungsformen der Erfindung kann der Durchmesser eines Befestigungselements etwa 1,5 mm bis 5 mm betragen. Die Beschriftungselemente bestehen zumindest teilweise aus einem vergleichsweise harten Material. Die Härte und/oder der E-Modul sind in diesem Fall härter als die Härte bzw. die Schlagzähigkeit des Materials der Grundplatte. In einigen Ausführungsformen der Erfindung können die Beschriftungselemente aus einem Terpolymer bestehen oder ein Terpolymer enthalten. In einigen Ausführungsformen der Erfindung können die Beschriftungselemente Acrylester-Styrol-Acrylnitril enthalten oder daraus bestehen.

Erfindungsgemäß wird vorgeschlagen, das Beschriftungselement in ein Werkzeug einzulegen, so dass das zumindest eine Befestigungselement exponiert ist. Das Werkzeug dient dazu, das Beschriftungselement an einer vorgebbaren Stelle zu halten und eine eindeutige relative Positionierung zur Grundplatte sicherzustellen. Nachfolgend wird das Werkzeug bzw. werden die Werkzeuge mit dem bzw. den Beschriftungselementen gegen die auf dem Werkzeuggegenstück angeordnete Grundplatte so geführt, dass das zumindest eine Befestigungselement die Grundplatte durchstößt. Hierzu kann die Grundplatte am Werkzeuggegenstück befestigt sein oder mittels einer Haltevorrichtung relativ zum Werkzeuggegenstück gehaltert sein. Gleichzeitig können das bzw. die Werkzeuge relativ zu dem Werkzeuggegenstück gehaltert sein, derart, dass die Befestigungselemente in die zugeordneten Nuten treffen. Die vergleichsweise langen und dünnen Befestigungselemente sind dazu geeignet, die Grundplatte zu durchstoßen. Dies bedeutet, dass die Grundplatte nicht mit Bohrungen oder Schlitzen versehen werden muss, um die Befestigungselemente der Beschriftungselemente aufzunehmen. Somit kann ein aufwändiges Anfertigen von Löchern, beispielsweise mit einer Bohrschablone, entfallen und die Grundplatte kann als universelles Bauteil ausgeführt werden, welches erst bei der Herstellung des Schildes mit unterschiedlichen Beschriftungselementen versehen werden kann.

Die Befestigungselemente halten in der Grundplatte einerseits durch Reibung und einen Formschluss, der durch die Verformung eines überstehenden Längsabschnitts des Befestigungselements geschaffen wird, und zwar einer derartigen Verformung, dass sich dessen Querschnitt vergrößert. Auf diese Weise kann eine formschlüssige Befestigung des Beschriftungselements erfolgen. Unter einem Formschluss wird in Zusammenhang mit der vorliegenden Beschreibung eine Befestigung verstanden, bei welcher ein Längsabschnitt des Befestigungselements größer ist als ein darunter liegender Längsabschnitt, so dass der verformte Längsabschnitt nicht mehr durch das beim Durchstoßen entstandene Loch in der Grundplatte hindurch geführt werden kann.

Das Werkzeuggegenstück weist erfindungsgemäß zumindest eine Nut auf, welche das Befestigungselement nach dessen Durchtritt durch die Grundplatte aufnimmt. Daher kann das Werkzeuggegenstück weitgehend vollflächig auf der Grundplatte anliegen, so dass eine gute Kraftübertragung des Pressdruckes auf die Grundplatte erfolgt. Gleichwohl können die Befestigungselemente auf der ersten Seite der Grundplatte austreten.

Die Verformung des überstehenden Längsabschnitts des Befestigungselements kann dadurch erreicht werden, dass das Befestigungselement nach dem Durchstoßen der Grundplatte in der zugeordneten Nut aufgenommen wird, die in dem Werkzeuggegenstück ausgebildet ist, und dann auf den Boden der Nut bzw. auf die in der Nut angeordnete Umformeinrichtung stößt und verformt wird.

In einigen Ausführungsformen der Erfindung können die Befestigungselemente innen hohl sein. In diesem Fall kann zumindest ein Teil des beim Durchstoßen des Befestigungselements aus der Grundplatte ausgeworfenen Materials im Inneren des Befestigungselements aufgenommen werden, so dass bei der Produktion des Schildes kein oder nur ein geringerer Abfall anfällt.

In einigen Ausführungsformen der Erfindung ist die Breite der Nut etwa 30 % bis etwa 120 % größer als der Durchmesser des Befestigungselements. In anderen Ausführungsformen der Erfindung ist die Breite der Nut etwa 50 % bis etwa 100 % größer als der Durchmesser des Befestigungselements. Hierdurch kann die Grundplatte auf der ersten Seite in der Umgebung der Befestigungselemente aufplatzen. Hierdurch wird ein Abfall erzeugendes Ausstanzen von Material der Grundplatte vermieden. Weiterhin kann das Material zusammen mit dem Überstand der Befestigungselemente zur Ausbildung des Nietkopfes dienen.

In einigen Ausführungsformen der Erfindung kann das Nietwerkzeug beheizt sein, so dass ein thermoplastisches Material der Grundplatte und/oder der Befestigungselemente durch Erwärmen bis zur Glasübergangstemperatur leichter umgeformt werden kann. Hierdurch kann das Auftreten von mechanischen Spannungen vermieden werden, so dass die Haltbarkeit verbessert ist.

In einigen Ausführungsformen der Erfindung kann eine Mehrzahl von Nietwerkzeugen auf einer Auflagevorrichtung angeordnet sein. Hierdurch kann eine Mehrzahl von Befestigungselementen in einem einzigen Arbeitsgang vernietet werden.

In einigen Ausführungsformen der Erfindung kann eine hydraulische Presse oder Walze am Werkzeug angreifen und in einem Arbeitsgang zunächst die Befestigungselemente durch die Grundplatte stoßen, ohne dass die Befestigungselemente mit dem Werkzeuggegenstück bzw. der hydraulischen Presse oder Walze in Kontakt geraten. Nachdem die Befestigungselemente die Grundplatte durchstoßen haben, werden bei weiterer Erhöhung des Pressdruckes der zumindest eine elastische Abstandhalter komprimiert, die Befestigungselemente in die Bohrungen im Werkzeuggegenstück eintreten. Sobald die überstehenden Enden der Befestigungselemente auf das Ende der Nuten oder die in den Nuten angeordneten Nietwerkzeuge stoßen, werden diese am oberen Teil umgeformt, während das untere Teil der Befestigungselemente weiter durch die Grundplatte geschoben wird. In einigen Ausführungsformen der Erfindung kann eine Werkzeugaufnahmeplatte vorgesehen sein, auf der die Werkzeuge bzw. die Werkzeuggegenstücke angeordnet werden können. Dabei können in der Werkzeugaufnahmeplatte Führungsnuten und in den Werkzeugen bzw. dem Werkzeuggegenstück entsprechende Führungsschienen vorgesehen sein, die in die Führungsnuten zur Ausrichtung eingreifen können. Es können auch Schienen an der Werkzeugaufnahmeplatte und entsprechende Schienen an dem Werkzeug bzw. dem Werkzeuggegenstück vorgesehen werden.

In einigen Ausführungsformen der Erfindung weist das Werkzeug bzw. weisen die Werkzeuge eine Ausnehmung bzw. eine Aufnahmeeinrichtung auf, welche zur Aufnahme des Beschriftungselementes bestimmt ist. Hierzu kann die Ausnehmung teil- bzw. vollkomplementär zur Außenkontur der Beschriftungselemente geformt sein. Dies verhindert ein Verrutschen bzw. Herausverfallen der Beschriftungselemente, so dass diese mit großer Präzision und Prozesssicherheit auf der Grundplatte positioniert und befestigt werden können.

In einigen Ausführungsformen der Erfindung kann die Tiefe der Ausnehmung bzw. der Aufnahmeeinrichtung im Werkzeug geringer sein als die Dicke des Beschriftungselements. Hierdurch kann sichergestellt werden, dass die Grundplatte mit dem Beschriftungselement in Kontakt kommt und nicht vorher auf dem Werkzeug anliegt. In einigen Ausführungsformen der Erfindung kann das Beschriftungselement in die Grundplatte eindringen, wenn das Material der Grundplatte plastisch durch das Beschriftungselement verformt wird. Hierzu kann die Tiefe der Ausnehmung um etwa 0,1 mm bis etwa 0,5 mm oder um etwa 0,2 mm bis etwa 0,4 mm oder etwa 0,3 mm geringer sein als die Dicke des Beschriftungselements.

In einigen Ausführungsformen kann eine Mehrzahl von Werkzeugen und zumindest ein Werkzeuggegenstück in einem Aufnahmerahmen aufgenommen werden. Jedes einzelne Werkzeug mit zugeordnetem Werkzeuggegenstück ist zur Aufnahme eines bestimmten Beschriftungselements vorgesehen. Ein bestimmtes Beschriftungselement umfasst einen oder mehrere Buchstaben oder Ziffern oder Sonderzeichen. Durch Zusammenfügen unterschiedlicher Werkzeuge im Aufnahmerahmen kann ein vorgebbarer Text bzw. eine vorgebbare Zeichenfolge auf das Schild aufgebracht werden.

In einigen Ausführungsformen der Erfindung kann eine Mehrzahl von Werkzeugen entlang einer Justagenut ausgerichtet werden. Hierzu kann in diese Justagenut eine Führungsschiene eingelegt werden, wobei die Werkzeuge entlang der Längserstreckung der Führungsschiene verschieblich bleiben, so dass vorgebbare Abstände zwischen den Werkzeugen einstellbar sind oder die Werkzeuge ohne Abstand zueinander zusammengeschoben werden können.

In einigen Ausführungsformen der Erfindung kann ein Werkzeug bzw. können Werkzeuge mit dem zugeordneten Werkzeuggegenstück einzeln oder gemeinsam drehgelenkig verbunden sein. Hierdurch ist sichergestellt, dass das jedes Werkzeug richtig über der Nut bzw. den Nuten des Werkzeuggegenstücks positioniert werden. Weiterhin kann das Werkzeug bzw. können die Werkzeuge durch die drehgelenkige Verbindung mit dem Werkzeuggegenstück verschwenkt werden, um die Aufnahme bzw. Aufnahmeeinrichtung zugänglich zu machen, um dort das Beschriftungselement einzulegen.

Erfindungsgemäß können die Werkzeuge Magnete aufweisen, um die Werkzeuge auf dem Werkzeuggegenstück zu fixieren, das aus einem Material ausgebildet sein kann, auf das Magnete eine Kraft ausüben können. Alternativ oder zusätzlich können Magnete in dem Werkzeuggegenstück zur Fixierung der Werkzeuge vorgesehen sein. In diesem Fall können die Werkzeuge aus einem Material ausgebildet sein, auf das die Magnete eine Kraft ausüben können.

Erfindungsgemäß können auch Magnete in den Werkzeugen und dem bzw. den Werkzeuggegenstücken bzw. der bzw. den Auflagevorrichtungen vorgesehen sein.

Die Erfindung wird im Folgenden anhand der in den Figuren gezeigten Ausführungsbeispiele ohne Beschränkung des allgemeinen Erfindungsgedankens näher beschrieben. Dabei bezeichnen bei den verschiedenen Ausführungsbeispielen gleiche Bezugszeichen gleiche oder sich entsprechende Bauteile bzw. Merkmale. Auf die Beschreibung der anderen Ausführungsbeispiele der Erfindung wird jeweils verwiesen und der Schwerpunkt wird auf die Unterschiede zu den anderen Ausführungsbeispielen gelegt. Dabei werden folgende

Bezugszeichen verwendet:
- 10: Beschriftungselement
- 11: Befestigungselement
- 12: distales Ende
- 13: Verformung
- 20: Grundplatte
- 21: Folie
- 22: Rand
- 23: erste Seite (der Grundplatte 20)
- 24: zweite Seite (der Grundplatte 20)
- 100: Vorrichtung
- 101: erste Seite (des Beschriftungselements 10)
- 102: erste Seite (des Beschriftungselements 10)
- 110: Werkzeug
- 111: Aufnahmeeinrichtung
- 112: Abdeckeinrichtung
- 110A: Werkzeug
- 110B: Werkzeug
- 111B: Aufnahmeeinrichtung
- 112B: Abdeckeinrichtung
- 113B: Ausrichteeinrichtung
- 120: Werkzeuggegenstück
- 121A: Nut
- 121B: Nut
- 121C: Nut
- 122: Bohrung
- 123: Aufnahme
- 124: Aufnahme
- 130: Auflagevorrichtung
- 131: Umformeinrichtung
- 132: Bohrung
- 133: Aufnahme
- 140: Führungseinrichtung
- 141: Führungsschiene
- 142: Auflageeinrichtung
- 143: Führungsnut
- 150: Klappeinrichtung
- 151: Drehachse
- 160: Federeinrichtung (zwischen Auflageeinrichtung und Werkzeuggegenstück)
- 170: Federeinrichtung (zwischen Werkzeug und Werkzeuggegenstück)
- 180: Abstandseinrichtung
- 205: Werkzeug
- 210: Oberteil
- 211: Grundkörper
- 212: Befestigungsabschnitt
- 213: Aussparung
- 214: Fortsatz
- 215: Abstützabschnitt
- 216: Aufnahme
- 217: Klemmabschnitt
- 218: Klemmabschnitt
- 220: Unterteil
- 221: Rahmen
- 222: Hinterseite
- 223: Vorderseite
- 224: Seitenabschnitt
- 226: Fortsatz
- 230: Hinterteil
- 231: Grundkörper
- 232: Befestigungsabschnitt
- 233: Fortsatz
- 234: Befestigungsabschnitt
- 235: Hinterschnitt

Kurzbeschreibung der Figuren:
- Fig. 1: zeigt eine schematische Seitenansicht einer Vorrichtung zur Herstellung eines Schildes gemäß einer Ausführung der Erfindung.
- Fig. 2: zeigt eine schematische Seitenansicht der Vorrichtung von Fig. 1 in einem weiteren Schritt der Herstellung.
- Fig. 3: zeigt eine schematische Seitenansicht der Vorrichtung von Fig. 1 in einem weiteren Schritt der Herstellung.
- Fig. 4: zeigt eine schematische Seitenansicht der Vorrichtung von Fig. 1 in einem weiteren Schritt der Herstellung.
- Fig. 5: zeigt eine schematische Seitenansicht der Vorrichtung von Fig. 1 in einem weiteren Schritt der Herstellung.
- Fig. 6: zeigt eine schematische Seitenansicht des mit der Vorrichtung von Fig. 1 hergestellten Schildes.
- Fig. 7: zeigt eine Explosionsansicht der Teile für ein mit der Vorrichtung von Fig. 1 hergestelltes Schild.
- Fig. 8: zeigt eine Vorderansicht eines Beschriftungselements für ein mit der Vorrichtung von Fig. 1 hergestelltes Schild.
- Fig. 9: zeigt eine perspektivische Rückseitenansicht des Beschriftungselements von Fig. 8.
- Fig. 10: zeigt eine schematische perspektivische Ansicht einer Vorrichtung zur Herstellung eines Schildes gemäß einer Ausführung der Erfindung.
- Fig. 11: zeigt eine Aufsicht der Vorrichtung von Fig. 10.
- Fig. 12: zeigt eine Schnittansicht der Vorrichtung von Fig. 10 entlang der Linien XII-XII von Fig. 11.
- Fig. 13: zeigt eine Schnittansicht der Vorrichtung von Fig. 10 entlang der Linien XIII-XIII von Fig. 11.
- Fig. 14: zeigt eine Aufsicht einer Vorrichtung gemäß einer Ausführung der Erfindung.
- Fig. 15: zeigt eine Aufsicht einer Vorrichtung gemäß einer Ausführung der Erfindung.
- Fig. 16: zeigt eine Seitenansicht eines alternativen Werkzeugs für die Vorrichtung von Fig. 15.
- Fig. 17: zeigt eine Ansicht des Werkzeugs von Fig. 16 von unten.
- Fig. 18: zeigt eine Ansicht des Werkzeugs von Fig. 16 von der Seite, d.h. bezogen auf Fig. 16 von der linken Seite.
- Fig. 18: zeigt eine Ansicht des Werkzeugs von Fig. 16 von unten.
- Fig. 19: zeigt eine Ansicht des Werkzeugs von Fig. 16 von oben.
- Fig. 20: zeigt eine Ansicht eines Oberteils des Werkzeugs von Fig. 16 von oben, das in Fig. 16 im linken oberen Bereich des Werkzeugs angeordnet ist.
- Fig. 21: zeigt eine Schnittansicht des Oberteils von Fig. 20 entlang der Linien XXI-XXI von Fig. 20.
- Fig. 22: zeigt eine Seitenansicht des Oberteils von Fig. 20
- Fig. 23: zeigt eine Ansicht des Oberteils von Fig. 20 von unten.
- Fig. 24: zeigt eine perspektivische Ansicht des Oberteils von Fig. 20 von schräg oben.
- Fig. 25: zeigt eine perspektivische Ansicht des Oberteils von Fig. 20 von schräg unten.
- Fig. 26: zeigt eine Ansicht eines Unterteils des Werkzeugs von Fig. 16 von oben, das in Fig. 16 im linken mittleren Bereich des Werkzeugs angeordnet ist.
- Fig. 27: zeigt eine Schnittansicht des Unterteils von Fig. 26 entlang der Linien XXVII-XXVII von Fig. 26.
- Fig. 28: zeigt eine Seitenansicht des Unterteils von Fig. 26 .
- Fig. 29: zeigt eine perspektivische Ansicht des Unterteils von Fig. 26 von schräg oben.
- Fig. 30: zeigt eine perspektivische Ansicht des Unterteils von Fig. 26 von schräg unten.
- Fig. 31: zeigt eine Ansicht eines Hinterteils des Werkzeugs von Fig. 16 von oben, das in Fig. 16 im rechten oberen Bereich des Werkzeugs angeordnet ist.
- Fig. 32: zeigt eine Schnittansicht des Hinterteils von Fig. 31 entlang der Linien XXXII-XXXII von Fig. 31.
- Fig. 33: zeigt eine Seitenansicht des Hinterteils von Fig. 31.
- Fig. 34: zeigt eine perspektivische Ansicht des Hinterteils von Fig. 31 von schräg oben.
- Fig. 35: zeigt eine perspektivische Ansicht des Hinterteils von Fig. 31 von schräg unten.
- Fig. 36: zeigt eine Schnittansicht einer Vorrichtung gemäß einer Ausführung der Erfindung.
- Fig. 37: zeigt eine Schnittansicht einer Vorrichtung gemäß einer Ausführung der Erfindung.
- Fig. 38: zeigt eine Aufsicht einer Vorrichtung gemäß einer Ausführung der Erfindung.
- Fig. 39: zeigt eine Seitenansicht eines Werkzeugs für die Vorrichtung von Fig. 38.
- Fig. 40: zeigt eine Schnittansicht der Vorrichtung von Fig. 38 entlang der Linien XL-XL von Fig. 38.
- Fig. 41: zeigt eine Aufsicht einer Vorrichtung gemäß einer Ausführung der Erfindung.
- Fig. 42: zeigt eine Seitenansicht eines Werkzeugs für die Vorrichtung von Fig. 41.
- Fig. 43: zeigt eine Schnittansicht der Vorrichtung von Fig. 41 entlang der Linien XLIII-XLIII von Fig. 41.

Fig. 1 zeigt die Vorrichtung in einer geöffneten Stellung und die Figuren 2 bis 5 zeigen weitere Schritte der Befestigung des Beschriftungselements 10 an der Grundplatte 20.

Die Vorrichtung weist ein Werkzeug 110 auf, welches im dargestellten Ausführungsbeispiel eine in etwa quaderförmige Grundform aufweist. Im Werkzeug 110 ist eine Ausnehmung bzw. Aufnahmeeinrichtung 111 angeordnet. Aufnahmeeinrichtung 111 weist eine zur Außenkontur des Beschriftungselements teilkomplementäre Form auf. Hierdurch kann das Beschriftungselement 10 in die Aufnahmeeinrichtung 111 eingelegt und dort gegen transversale Verschiebung (in der Ebene des Beschriftungselements 10 bzw. der Aufnahmeeinrichtung 111) gesichert bzw. fixiert werden. In einigen Ausführungsformen der Erfindung kann die Tiefe der Aufnahmeeinrichtung 111 geringer sein als die Dicke des Beschriftungselements 10, so dass dieses über die Grundfläche des Werkzeugs 110 übersteht.

Das Werkzeug 110 umfasst ferner eine Abdeckeinrichtung 112, die an der Aufnahmeeinrichtung 111 angebracht ist und ein in der Aufnahmeeinrichtung 111 eingelegtes Beschriftungselement 10 abdeckt. Die Abdeckeinrichtung 112 kann auch einstückig mit der Aufnahmeeinrichtung 111 ausgebildet sein, zum Beispiel als in dem Werkzeug ausgebildete Ausnehmung, wobei der Boden als die Abdeckeinrichtung 112 und der Rand als die Aufnahmeeinrichtung 111 ausgebildet sein könnte.

Eine Mehrzahl von Werkzeugen 110 kann relativ zueinander positioniert und durch geeignete dem Fachmann bekannte Mittel am gegenseitigen Verschieben gehindert werden. Hierdurch können mehrere Beschriftungselemente 10 in einem Arbeitsgang auf eine Grundplatte 20 aufgebracht werden.

Weiterhin weist die Vorrichtung ein vorzugsweise für alle Werkzeuge 110 gemeinsames Werkzeuggegenstück 120 auf. Im Werkzeuggegenstück 120 sind Nuten 121 an den Stellen angeordnet, an welchen Befestigungselemente 11 auf der ersten Seite 101 des Beschriftungselements 10 angeordnet sind. Somit können beim Anordnen des Werkzeugs 110 die Befestigungselemente 11 aus der Grundplatte 20 austreten und in die Nuten eintreten, um dort vernietet zu werden. Dazu sind die Befestigungselemente 11 länger als die Dicke der Grundplatte 20.

Die Werkzeuge 110 können an dem Werkzeuggegenstück 120 drehgelenkig mittels eines gemeinsamen oder gruppierten oder einzelnen Gelenkverbindungen verbunden sein. Dies erlaubt einerseits, das jeweilige Werkzeug 110 durch Verschwenken zu öffnen, so dass ein Beschriftungselement 10 in die Aufnahmeeinrichtung 111 eingelegt werden kann. Gleichzeitig bleibt das Werkzeug 110 fest mit dem Werkzeuggegenstück 120 verbunden, so dass das Werkzeug 110 nicht verlegt werden kann und stets zur Verfügung steht. Wenn an dieser Stelle kein Beschriftungselement 10 an der Grundplatte 20 angebracht werden soll, kann das entsprechende Werkzeug 110 entfernt oder die entsprechende Aufnahmeeinrichtung 111 leer bleiben.

Weiterhin wird eine Grundplatte 20 mittels einer Justier- und Halterungsvorrichtung relativ zu den Beschriftungselementen in der Vorrichtung gehaltert. Hierzu kann eine Ausnehmung dienen, welche im Werkzeuggegenstück 120 ausgebildet bzw. angeordnet ist und die Grundplatte 20 aufnimmt.

Zur Herstellung eines Schildes mit einer vorgebbaren Zeichenfolge werden zunächst die benötigten Werkzeuge 110 positioniert. Im nächsten Verfahrensschritt werden die benötigten Beschriftungselemente 10 in die Aufnahmeeinrichtungen 111 der entsprechenden Werkzeuge 110 eingelegt. Sodann kann die Grundplatte 20 in die Vorrichtung eingelegt werden, wobei die zweite Seite 24 der Grundplatte 20 der ersten Seite 101 der Beschriftungselemente 10 zugewandt ist. Dabei kann die Grundplatte 20 auf dem Werkzeuggegenstück 120 positioniert und die Vorrichtung in eine Presseinrichtung eingelegt werden, beispielsweise eine Walze oder eine Hydraulikpresse.

Der weitere Verfahrensablauf wird anhand der Figuren 1 bis 5 näher erläutert. Die Figuren zeigen einen schematischen Querschnitt durch die Vorrichtung mit der eingelegten Grundplatte 20 und einem beispielhaften Beschriftungselement 10.

In Fig. 1 ist sind alle Komponenten noch getrennt und übereinander dargestellt:
- Das Werkzeug 110 mit der Aufnahmeeinrichtung 111,
- das Beschriftungselement 10 mit drei Reihen vorstehender Befestigungselemente 11, die auf der ersten Seite 101 des Beschriftungselements 10 angeordnet sind,
- die Grundplatte 20, deren zweiten Seite 24 dem Beschriftungselement 10 zugewandt ist,
- das darunter angeordnete Werkzeuggegenstück 120 mit darin ausgebildeten Nuten 121, deren Querschnitt dargestellt ist und die senkrecht zur Zeichnungsebene verlaufen, wobei die Nuten 121 unterhalb der Befestigungselemente 11 positioniert sind,
- *eine (optionale) Auflagevorrichtung 130 mit* Nietwerkzeugen 131, die als den Nuten 121 entsprechende Stege ausgebildet sind.

Gemäß einer alternativen Ausführung können die oder einige Nuten 121A, 121B, 121C auch mit einem Boden ausgebildet sein, der zum Vernieten der Befestigungselemente 11 dient.

Fig. 2 zeigt die Vorrichtung in einem weiteren Verfahrensschritt, bei dem das Beschriftungselement 10 in das Werkzeug 110 eingelegt ist.

Fig. 3 zeigt die Vorrichtung in einem weiteren Verfahrensschritt. Dazu wird auf das Werkzeug 110 bzw. die Werkzeuge 110 eine Druckkraft ausgeübt, welche dazu führt, dass die Befestigungselemente 11 die Grundplatte 20 anfangen zu durchstoßen.

Fig. 4 zeigt die Vorrichtung in einem weiteren Verfahrensschritt, bei dem die Befestigungselemente 11 die Grundplatte 100 durchstoßen haben und solange in die Nuten 121A, 121B, 121C eingeführt bzw. dort aufgenommen worden sind, bis es an die Umformeinrichtung 131 bzw. an das nicht dargestellte das Ende der Nut 121 bei Ausführungen mit Nuten, die einen Boden aufweisen) anstößt. Dabei hat die zweite Seite 24 der Grundplatte 20 vorzugsweise noch einen Abstand von der ersten Seite 101 des Beschriftungselements 10, der größer als die Strecke ist, die das Befestigungselement 11 über die zweite Seite 24 der Grundplatte 20 vorsteht. Optional kann in einigen Ausführungsformen der Erfindung auf die erste Seite 101 des Beschriftungselements 10 ein Klebstoff aufgebracht sein, so dass das das Beschriftungselement nicht nur die Befestigungselemente 11 gehalten wird, sondern vollflächig mit der Grundplatte 20 verklebt ist. Um ein Brechen der Grundplatte 20 zu verhindern wird die Kraft der Presse vollflächig über das Werkzeuggegenstück 120 auf die Grundplatte 20 abgetragen. Lediglich in den Nuten 121 liegt die Grundplatte 20 frei, so dass die Befestigungselemente 11 dort austreten können.

Fig. 5 zeigt die Vorrichtung in einem weiteren Verfahrensschritt, bei dem die Befestigungselemente 11 jeweils in dem Bereich, der die Grundplatte 100 durchstoßen hatte, durch die Umformeinrichtung 131 umgeformt wurden, so dass das Beschriftungselement 10 an der Grundplatte 20 formschlüssig befestigt ist. Fig. 6 zeigt eine schematische Seitenansicht des so hergestellten Schildes, das aus der Vorrichtung 100 entnommen wurde.

Fig. 7 zeigt eine Grundplatte 20 mit einer ersten Seite 23 und einer gegenüberliegenden zweiten Seite 24. Die erste Seite 23 ist dazu vorgesehen, mit dem Gegenstand in Kontakt zu stehen, an welchem das Schild befestigt wird. Im dargestellten Beispiel eines Kennzeichenschildes ist die erste Seite 23 dem Kraftfahrzeug zugewandt. Die zweite Seite 24 ist die Sichtseite, welche dem Betrachter zugewandt ist.

Die zweite Seite 24 kann farblich gestaltet sein, so dass vom Benutzer gewünschte oder vorgeschriebene Farbeindrücke erhalten werden. Hierzu kann die zweite Seite 24 beispielsweise mit einer Lackschicht oder einer Folie 21 versehen sein.

Die Grundplatte 20 besteht aus einem vergleichsweise weichen Material, beispielsweise Polypropylen oder Polyvinylchlorid.

Weiterhin zeigt Fig. 7 beispielhafte Beschriftungselemente 10 welche jeweils eine Mehrzahl von Befestigungselementen 11 aufweisen, die in 3 Reihen angeordnet sind, die in Richtung der Leserichtung bzw. der Schreibrichtung der Beschriftungselemente 10 angeordnet sind. Die Befestigungselemente 11 können zusammen mit dem Beschriftungselement 10 in einem Spritzgussverfahren hergestellt werden, so dass die Befestigungselemente 11 einstückig mit dem Beschriftungselement 10 ausgebildet sind.

Die Beschriftungselemente 10 bestehen aus einem vergleichsweise harten Material, beispielsweise einem Terpolymer, wie ASA oder ABS.

Die Figuren 8 und 9 zeigen nochmals Detailansichten eines Beschriftungselementes 10. Beispielhaft ist der Buchstabe "E" dargestellt. Das Beschriftungselement 10 weist eine erste Seite 101 und eine zweite Seite 102 auf. Die erste Seite 101 kommt nach Montage des Beschriftungselements 10 auf der Grundplatte 20 mit der zweiten Seite 24 der Grundplatte 20 in Kontakt. In einigen Ausführungsformen der Erfindung kann diese Fügestelle zusätzlich mit einem Klebstoff oder einem doppelseitigen Klebeband versehen werden.

Im dargestellten Ausführungsbeispiel sind auf der ersten Seite 101 neun Befestigungselemente 11 angeordnet. Die Befestigungselemente 11 können zylinderförmig oder konisch ausgebildet sein. In einigen Ausführungsformen der Erfindung können die Befestigungselemente 11 innen hohl sein, so dass diese leichter in die Grundplatte 20 eindringen und diese durchstoßen können, weil weniger Material der Grundplatte 20 aus dem Einstichkanal verdrängt werden muss. In einigen Ausführungsformen der Erfindung kann das distale Ende 12 der Befestigungselemente 11 einen verringerten Querschnitt aufweisen, so dass die Spitze (distales Ende 12) der Befestigungselemente 11 leichter in die Grundplatte 20 eindringen kann.

Die Figuren 10 und 13 zeigen schematisch eine Vorrichtung 100 zur Herstellung eines Schildes gemäß einer Ausführung der Erfindung, die der in den Figuren 1 bis 5 entsprechen kann. Zur relativen Positionierung der Grundplatte 20 und der Beschriftungselemente 10 dient die in den Figuren 1 bis 5 schematisch dargestellte Vorrichtung 100. Die Vorrichtung 100 kann beispielswiese wie in den Figuren 10 bis 13 schematisch gezeigt aufgebaut sein.

Die Vorrichtung 100 von Fig. 10 umfasst ein Werkzeuggegenstück 120, in dem Nuten 121A, 121B, 121C vorgesehen sind, in die die Befestigungselemente 11 mit ihren distalen Enden 12 wie oben beschrieben eintauchen und verformt werden können.

Unter dem Werkzeuggegenstück 120 ist die Auflagevorrichtung 130 angeordnet, die mehrere Umformeinrichtungen 131 aufweist, die als auf der Auflageeinrichtung 130 angeordnete Stege ausgebildet sind, deren Verlauf dem Verlauf der Nuten 121A, 12B bzw. 121C entspricht.

Zwischen dem Werkzeuggegenstück 120 und der Auflagevorrichtung 130 sind Federeinrichtungen 160 vorgesehen, von denen eine in den Figuren 12 und 13 exemplarisch dargestellt ist. Die Federeinrichtungen 160 können auf dem Fachmann bekannte Weise ausgebildet und angeordnet sein, wobei der Fachmann weiß, welche Drücke bei der Durchführung des Verfahrens mit der Vorrichtung für die Herstellung des Schildes ausgeübt werden.

Bei der in den Figuren 10 bis 13 gezeigten Vorrichtung 100 weist das Werkzeuggegenstück 120 Aufnahmen 123 auf, die über entsprechenden Aufnahmen 133 in der Auflagevorrichtung 130 vorgesehen sind. Jeweils eine Federeinrichtung 160 ist in einem Paar zugehörigere Aufnahmen 122, 132 angeordnet. In dem Werkzeuggegenstück 120 und der Auflagevorrichtung 130 sind für jede Aufnahme 123 bzw. 133 entsprechende Bohrungen 122 bzw. 132 vorgesehen, in denen geeignete Befestigungsmittel für die Federeinrichtungen angeordnet bzw. eingeschraubt werden können, wobei die Bohrung 132 ggf. als eine Sacklochgewindebohrung ausgebildet sein kann.

Zwischen dem Werkzeuggegenstück 120 und den Werkzeugen 110 sind Federeinrichtungen 170 vorgesehen, von denen eine in den Figur 13 exemplarisch dargestellt ist. Die Federeinrichtungen 170 können auf dem Fachmann bekannte Weise ausgebildet und angeordnet sein, wobei der Fachmann weiß, welche Drücke bei der Durchführung des Verfahrens mit der Vorrichtung für die Herstellung des Schildes ausgeübt werden.

Bei der in den Figuren 10 bis 13 gezeigten Vorrichtung 100 sind zwei Gruppen von zugehörigen Nuten 121A, 121B, 121C vorgesehen, die jeweils für in einer Zeile von anzuordnenden Beschriftungselementen 10 verwendet werden können, d.h. dass mit der in den Figuren 10 bis 13 gezeigten Vorrichtung zweizeilige Kennzeichen hergestellt werden können. Es ist klar, dass die Vorrichtung 100 für die Herstellung von einzeiligen Kennzeichen auch nur den in Fig. 11 oberen bzw. unteren Abschnitt aufweisen kann, der zur Anordnung von Beschriftungselementen in einer Zeile verwendet werden kann.

Bei der in den Figuren 10 bis 13 gezeigten Vorrichtung 100 ist pro Zeile von Beschriftungselementen jeweils eine Klappvorrichtung 150 vorgesehen. Die Klappvorrichtung 150 umfasst jeweils eine Drehachse 151 an der mehrere Werkzeuge 110 drehgelenkig angeordnet werden können, wobei jeweils ein Werkzeug 110 pro Klappvorrichtung 150 exemplarisch dargestellt ist. Die Werkzeuge 110 können dazu Aufnahmen 113 aufweisen, die die Drehachse 151 aufnehmen, und in denen die Drehachse 151 drehfest aufgenommen ist, um die Werkzeuge 110 gemeinsam aufzuklappen, so dass die Beschriftungselemente 10 eingelegt werden können.

Zur Herstellung des Kennzeichnens können die Werkzeuge 110 somit weggeklappt, eine Grundplatte 20 eingelegt, Beschriftungselemente 10 in die Werkzeuge 110 eingelegt, die Werkzeuge 110 mit den Beschriftungselementen 10 auf die auf dem Werkzeuggegenstück 120 aufliegenden Grundplatte 20 zurückgeklappt werden. Anschließend kann das Kennzeichen auf die im Zusammenhang mit den Figuren 1 bis 5 beschriebene Weise hergestellt werden.

Bei der in den Figuren 10 bis 13 gezeigten Vorrichtung 100 sind Abstandeinrichtungen 180 vorgesehen, die den Weg der bei der Herstellung des Kennzeichens verwendeten Presse begrenzen. Dargestellt sind 4 Abstandeinrichtungen 180, die jeweils paarweise an den in Figur 12 linken bzw. rechten Rändern der Vorrichtung 100 vorgesehen sind.

Bei der in den Figuren 10 bis 13 gezeigten Vorrichtung 100 dient die Klappvorrichtung 150 gleichzeitig als Führungseinrichtung 140, d.h. die Drehachse 151 dient als Führungsschiene 141. An der Drehachse 151 bzw. Führungsschiene 141 können Werkzeuge 110 angeordnet werden, und die dort angeordneten Werkzeuge 110 sind daran entlang verschiebbar angeordnet, um die gewünschte Anzahl an Beschriftungselementen 10 vorzusehen und den gewünschten Abstand zwischen ihnen einzustellen.

Die Führungsschiene 141 kann einen runden Querschnitt aufweisen. Alternativ kann der Querschnitt der Führungsschiene 141 auch asymmetrisch sein. Das Werkzeug 110 kann dann eine entsprechende Aufnahme aufweisen, so dass beim Hoch- und Runterklappen des bzw. der Werkzeuge 1010 durch den Formschluss zwischen Führungsschiene 141 und der bzw. den Aufnahmen des Werkzeugs ein ungewünschtes Verdrehen verhindert wird. Beispielsweise kann die Führungsschiene 141 ein dreieckiges, ein viereckiges, ein fünfeckiges, ein sechseckiges, ein mehreckiges Profil aufweisen. Das Profil kann gleichmäßig ausgebildet sein. Alternativ kann das Profil ungleichmäßig ausgebildet sein, um beispielsweise eine bestimmte Orientierung des Werkzeugs vorzuschreiben.

Die in den Figuren 10 bis 13 gezeigte Vorrichtung 100 weist optional ein weiteres Werkzeug 110A auf, das an einer Klappvorrichtung 150A angeordnet ist, die eine Drehachse 151A aufweist. Das weitere Werkzeug ist ausgelegt, um beispielsweise Zahlen an dem Kennzeichen anzuordnen, die der Kennzeichnung der Monate dienen, in denen das Kennzeichen gütig ist, wie es bei beispielsweise Saisonkennzeichen üblich ist.

Unter dem Werkzeug 110A können den Nuten 121A, 121B und 121C entsprechende Nuten vorgesehen sein. Alternativ können diese Beschriftungselemente auch geklebt oder auf andere Weise an der in den Figuren 10 bis 13 nicht dargestellten Grundplatte 20 angebracht werden.

Fig. 14 zeigt eine Vorrichtung gemäß einer Ausführung der Erfindung. Diese Vorrichtung ist als eine Vorrichtung zur Herstellung von einzeiligen Kennzeichen ausgelegt. Sie kann auch entsprechend der in den Figuren 10 bis 13 gezeigten Vorrichtung zweizeilig ausgelegt werden. Zusätzlich oder alternativ kann auch eine Erweiterung für spezielle Zeichen wie einer Saisonkennzeichnung entsprechend der Ausführung der Figuren 10 bis 13 vorgesehen sein, die bei der einzeiligen Variante am Ende der Zeile vorgesehen sein könnte bzw. mit einem speziellen Werkzeug 110A bzw. dem oben beschriebenen Werkzeug 110 bzw. dem unten beschriebenen Werkzeug 110B an der Grundplatte 20 befestigt werden können.

Bei der Ausführung der Fig. 14 sind Werkzeuge 110B vorgesehen, die im Gegensatz zu den Werkzeugen 110 der Ausführung der Figuren 10 bis 13 nicht hochklappbar sind, sondern an einer Führungseinrichtung 140 ausgerichtet sind und auf diese gelegt und zum Einlegen eines Beschriftungselements 10 angehoben werden können. Eine Schnittansicht der in Fig. 14 dargestellten Ausführung entspricht der einen Hälfte der in Fig. 36 gezeigten Ausführung. Bei einer Erweiterung für zweizeilige Kennzeichen könnte die Schnittansicht entsprechend Fig. 36 aussehen. Fig. 36 zeigt eine Vorrichtung gemäß einer Ausführung der Erfindung. Dargestellt ist eine Schnittansicht, die im Wesentlichen der Schnittansicht von Fig. 12 entspricht. Im Unterschied zu der Ausführung von Fig. 12 weist die Vorrichtung von Fig. 36 Führungseinrichtungen 140 auf, die Auflageeinrichtungen 142 umfassen, in denen Führungsnuten 143 vorgesehen sind, in die Ausrichteeinrichtungen 113B der Werkzeuge 110B aufgenommen werden können, um die Werkzeuge 110B richtig auszurichten und anzuordnen. Dabei können die Werkzeuge 110B entlang der Zeile von Beschriftungselementen 10 an die gewünschte Position verschoben bzw. dort eingesetzt werden. Gemäß einer Ausführung können die Werkzeuge 110B nur in bestimmten Abständen zueinander angeordnet werden. Die Werkzeuge 110B umfassen jeweils eine Aufnahmeeinrichtung 111B, in der das Beschriftungselement 10 angeordnet werden kann. Aufnahmeeinrichtung 111B kann dazu einen Rahmen umfassen, der jedes Zeichen eines Zeichensatzes einfassen kann, das als Beschriftungselement gewählt werden kann. Der Rahmen kann ein Universalrahmen sein.

Die Werkzeuge 110B umfassen jeweils eine Abdeckeinrichtung 112B, die an der Oberseite des Werkzeugs vorgesehen ist, die einer Presse zugewandt ist, die bei dem in Zusammenhang mit den Figuren 1 bis 5 beschriebenen Verfahren auf die Vorrichtung 100 einwirkt.

Es hat sich überraschend herausgestellt, dass die Abdeckeinrichtung 112B bei dem Pressen nicht von dem Beschriftungselement 10 Prägungen erhält, selbst wenn das Material der Abdeckeinrichtung 112B etwas weicher als das Material des Beschriftungselements 10 ist. Alternativ können auch Schablonen vorgesehen sein, die vorzugsweise zusammen mit den Beschriftungselementen in die Werkzeuge 110, 110A bzw. 110B eingelegt werden, um eine gleichmäßigere Belastung der Abdeckeinrichtungen 112 bzw. 112B beim Pressen zu schaffen.

Die Werkzeuge 110B umfassen jeweils eine Ausrichteeinrichtung 113B, die an der Unterseite des Werkzeugs vorgesehen ist, die der Oberseite des Werkzeugs gegenüberliegt bzw. an der der Presse abgewandten Seite angeordnet ist. Die Ausrichteeinrichtung 113B kann eine Schiene bzw. mehrere Schienen bzw. Fortsätze umfassen, die in die Führungsnut 143 der Führungseinrichtung 140 eingreifen bzw. darin angeordnet werden können.

Alternativ oder zusätzlich zu den in den Figuren 1 bis 5, 10 bis 14 bzw. 36 dargestellten Werkzeugen 110, 110B können bei den erfindungsgemäßen Vorrichtungen Werkzeuge 205 vorgesehen werden, die beispielsweise in den Figuren 15 bis 35 und 37 dargestellt sind.

Die Werkzeuge 205 umfassen ein Oberteil 210, ein Unterteil 220 und ein Hinterteil 230. Das Oberteil 210 ist derart angeordnet und ausgebildet, dass es an dem Hinterteil 230 angebracht und nach oben geklappt werden kann. Das Unterteil 230 ist derart angeordnet und ausgebildet, dass es unter dem Oberteil angeordnet und an dem Hinterteil 230 befestigt sein kann, wobei das Oberteil 210 nach oben geklappt und das Unterteil freigeben kann. Gemäß einer Variante können das Unterteil 220 und das Hinterteil einstückig ausgebildet sein.

Das Oberteil 210 umfasst einen Grundkörper 211, der eine Fläche umfasst, die so bemessen ist, dass es das Unterteil überdeckt. Das Oberteil 210 umfasst Befestigungsabschnitte 212, mit denen das Oberteil 210 drehgelenkig über entsprechende Befestigungsabschnitte 232 an den Hinterteil 230 angeordnet bzw. befestigt werden kann. Das Oberteil 210 umfasst eine optionale Aussparung 213, die als Eingriff zum Öffnen des Werkzeugs vorgesehen werden kann, damit das Werkzeug zum Einlegen eines Beschriftungselements 10 geöffnet werden kann. An seiner Unterseite, d.h. der dem Unterteil 220 zugewandten Seite weist das Oberteil 210 einen optionalen Fortsatz 214 auf, der als Abstandshalter vorgesehen sein kann. Vorzugsweise entspricht die Höhe des Fortsatzes 214 im Wesentlichen der Dicke eines Beschriftungselements 10. Zusätzlich oder alternativ kann das Oberteil 210 ein Abstützabschnitt 215 aufweisen, das ebenfalsl eine Höhe aufweist, die der der Dicke eines Beschriftungselements 10 im Wesentlichen entspricht.

An seinem Rand kann das Oberteil 210 auf der dem Unterteil zugewandten Seite optionale Aufnahmen 216 aufweisen, in die Fortsätze 226 des Unterteils eingreifen können, die auf dessen Oberseite, d.h. auf der dem Oberteil 210 zugewandten Seite vorgesehen sind.

Das Oberteil 210 kann ferner optionale Klemmabschnitte 217, 218 aufweisen, mit denen das Oberteil 210 an optionalen entsprechenden Klemmabschnitten des Hinterteils 230 angeklemmt werden kann, um eine bessere und sicherer Verbindung zum Oberteil 210 und Hinterteil 230 auszubilden.

Das Unterteil 220 umfasst einen Rahmen 221, der eine Hinterseite 222, eine Vorderseite 223 und Seitenabschnitte 224 umfasst. Die Hinterseite 222 ist dem Hinterteil zugewandt, während die Vorderseite dem Hinteteil abgewandt angeordnet ist. Der Rahmen 221 dient zur Aufnahme eines Beschriftungselements 10, das optional mit einer Schablone bzw. Schablonen eingefasst werden kann.

An dem Rahmen 221 sind Fortsätze 226 vorgesehen, die in entsprechende Aufnahmen 116 des Oberteils eingreifen können. Alternativ oder zusätzlich können Aufnahmen in dem Rahmen vorgesehen sein, in die entsprechende an dem Oberteil ausgebildete Fortsätze eingreifen. Alternativ können die Fortsätze und Aufnahmen entfallen, beispielsweise wenn weniger Wert auf einen korrekte Ausrichtung von Ober- und Unterteil gelegt wird.

Das Hinterteil 230 umfasst einen Grundkörper 231 und Befestigungsabschnitte 232 zur Befestigung des Oberteils 210. Alternativ oder zusätzlich können an dem Hinterteil auch Befestigungsabschnitte für das Unterteil 220 vorgesehen sein. Alternativ kann das Hinterteil mit dem Unterteil verbunden sein und das Oberteil 210 auf das Unterteil einfach aufgelegt werden.

Das Hinterteil 230 kann optional Fortsätze 233 aufweisen, die in Führungsvorrichtungen bzw. Ausrichtevorrichtungen der Vorrichtung eingreifen können.

Das Hinterteil 230 kann optional Befestigungsabschnitte 234 umfassen, die in Führungsvorrichtungen bzw. Ausrichtevorrichtungen der Vorrichtung eingreifen können. Wie in Fig. 15 gezeigt, können die Befestigungsabschnitte 234 in Aufnahmen 124 eingreifen, die in de, Werkzeuggegenstück vorgesehen sind.

An den Befestigungsabschnitten 234 können jeweils Hinterschnitte 235 vorgesehen werden, die ein zu leichtes Lösen der Befestigungsabschnitte aus ihren enstrechenden Aufnahmen behindern. Die Hinterschnitte 235 können elastisch ausgebildet sein, damit sie in entsprechende Aussparungen einrasten und aus diesen auf eine dem Fachmann bekannte Weise gelöst werden können.

Fig. 38 zeigt eine Vorrichtung gemäß einer Ausführung der Erfindung. Diese Vorrichtung ist wie die in den anderen Figuren gezeigten Vorrichtungen als eine Vorrichtung zur Herstellung von einzeiligen Kennzeichen ausgelegt. Sie kann auch entsprechend der in den Figuren 10 bis 13 gezeigten Vorrichtung zweizeilig ausgelegt werden. Zusätzlich oder alternativ kann auch eine Erweiterung für spezielle Zeichen wie einer Saisonkennzeichnung entsprechend der Ausführung der Figuren 10 bis 13 vorgesehen sein, die bei der einzeiligen Variante am Ende der Zeile vorgesehen sein könnte bzw. mit einem speziellen Werkzeug 110A bzw. dem oben beschriebenen Werkzeug 110 bzw. dem unten beschriebenen Werkzeug 110B an der Grundplatte 20 befestigt werden können.

Bei der Vorrichtung von Fig. 38 ist ein Werkzeug 205 gezeigt, das wie oben beschrieben ausgebildet sein kann. Der Befestigungsabschnitt 234 bzw. die Befestigungsabschnitte 234 greifen in eine Führungsnut 143 ein, die in der Führungseinrichtung 140 vorgesehen ist. Das hat den Vorteil, dass das Werkzeug 205 entlang der Führungsnut 143 in einer beliebigen Position positioniert werden kann. Der Befestigungsabschnitt 234 bzw. die Befestigungsabschnitte 234 können als ein Stift bzw. Bolzen oder Vorsprung ausgebildet sein, die in die Führungsnut 143 eingreifen. Dabei können zwei oder mehrere seitlich voneinander beabstandete Befestigungsabschnitte 234 vorgesehen sein, um das Werkzeug gegen ein Verdrehen zu sichern. Beispielsweise können zwei Befestigungsabschnitte 234, wie in Fig. 18 bzw. Fig. 35 gezeigt vorgesehen sein. Alternativ oder zusätzlich kann der Befestigungsabschnitt 234 auch als eine Schiene ausgebildet sein, die in die Führungsnut 143 eingreift, dass das Werkzeug entlang der Führungsnut 143 seitlich in die gewünschte Stellung verschoben werden kann. Alternativ oder zusätzlich kann das Werkzeug 205 eine Nut ausweisen, die auf einer Führungsschiene angeordnet wird, die an der Führungseinrichtung ausgebildet ist.

Bei dem Werkzeug 205 der Vorrichtung gemäß Fig. 38 können auch die optionalen Fortsätze 233 vorgesehen werden, die beispielsweise in Fig. 35 gezeigt sind. Ebenso können die elastisch ausgebildeten Hinterschnitte 235 vorgesehen werden, die beispielsweise in Fig. 35 gezeigt sind.

Die Führungseinrichtung 140 ist an dem Werkzeuggegenstück 120 derart angeordnet, dass es zusammen mit diesem in Bezug auf die Auflagevorrichtung 130 federnd gelagert ist. Dazu können zwischen dem Werkzeuggegenstück 120 und der Auflagevorrichtung 130 Federeinrichtung 160 vorgesehen sein. Zusätzlich können auch entsprechende Federeinrichtungen zwischen der Führungseinrichtung 140 und der Auflagevorrichtung 130 vorgesehen sein. In diesem Fall muss die Führungseinrichtung 140 nicht an dem Werkzeuggegenstück befestigt sein, sondern kann separat gelagert sein.

Fig. 41 zeigt eine Vorrichtung gemäß einer Ausführung der Erfindung. Diese Vorrichtung ist zur Anordnung eines Beschriftungselements an einer Grundplatte ausgelegt. Dazu ist das Werkzeuggegenstück 120 etwa genauso groß wie das Werkezeug 205. Unter dem Werkzeuggegenstück 120 ist Auflagevorrichtung 130 vorgesehen.

Zur Herstellung von einzeiligen Kennzeichen können mehrere Vorrichtungen nebeneinander vorgesehen werden, in die die gewünschten Beschriftungselemente 10 in die Rahmen 221 des Unterteils 220 des entsprechenden Werkzeugs 205 und die Grundplatte 20 zwischen die Werkzeuge 205 und die Werkezuggegenstücke 120 der Vorrichtungen für die weitere Bearbeitung mit der Presse angeordnet wird.

Zur Herstellung von zweizeiliger Kennzeichen können die Vorrichtungen an gegenüberliegenden Seiten der Grundplatte 20 angeordnet werden.

Zusätzlich oder alternativ können für spezielle Zeichen, wie eine Saisonkennzeichnung, entsprechende Vorrichtungen vorgesehen werden, die ebenfalls eine separate an das gewünschte Beschriftungsfeld angepasstes Werkzeuggegenstück aufweist.

Die Abstandseinrichtungen 180 müssen nicht bei allen Vorrichtungen vorgesehen sein. Es ist ausreichend, wenn diese bei einigen Vorrichtungen vorgesehen werden.

Gemäß weiteren Ausführungen der Erfindung können auch Vorrichtungen mit zwei oder mehreren nebeneinander angeordneten Werkzeugen vorgesehen werden, denen ein Werkzeuggegenstück zugeordnet ist, dessen Größe der Größe der nebeneiner angeordneten Werkzeugen entspricht. Dabei kann auch ein gewisser Abstand zwischen den einzelnen Werkzeugen vorgesehen sein, der beispielsweise dem bei der Beschriftung von Kfz-Kennzeichen üblichen Abständen entsprechen kann.

Selbstverständlich ist die Erfindung nicht auf die in den Figuren dargestellten Ausführungsformen beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Merkmale definieren, so dient diese Bezeichnung der Unterscheidung zweier gleichartiger Merkmale, ohne eine Rangfolge festzulegen.

## Patentansprüche

1. Vorrichtung (100) zur Herstellung eines Schildes mit zumindest einer Grundplatte (20) und zumindest einem Beschriftungselement (10), welches zumindest ein Befestigungselement (11) aufweist, mit
einem Werkzeug (110), das eine Aufnahmeeinrichtung (111) zur Aufnahme des Beschriftungselements (10) aufweist, derart, dass das Befestigungselement (11) exponiert ist, und
einem Werkzeuggegenstück (120) zur Unterstützung der Grundplatte (20), die dem exponierten Befestigungselement zugewandt angeordnet ist, und
einer Führungseinrichtung (140) zum Führen des Werkzeugs (110) mit dem darin aufgenommen Beschriftungselement (10) zu der von dem Werkzeuggegenstück (120) unterstützten Grundplatte (20),
**dadurch gekennzeichnet, dass** in dem Werkzeuggegenstück (120) eine dem Befestigungselement (11) zugeordnete Nut (121) vorgesehen ist, die derart angeordnet und ausgebildet ist, dass das Befestigungselement (11) nach dem ersten und bei dem weiteren Durchstoßen der Grundplatte (20) darin aufgenommen und umgeformt wird.

2. Vorrichtung (100) nach Anspruch 1, **dadurch gekennzeichnet, dass** die Vorrichtung eine Federeinrichtung (170) bzw. Abstandseinrichtung aufweist, die zwischen dem Werkzeug (110) und dem Werkzeuggegenstück (120) angeordnet ist.

3. Vorrichtung (100) nach einem der vorhergehenden Ansprüche, **dadurch gekennzeichnet, dass** die Nut (121) einen Boden (122) aufweist, an dem das Befestigungselement (11) beim Umformen angreift.

4. Vorrichtung (100) nach einem der vorhergehenden Ansprüche, **dadurch gekennzeichnet, dass** in der Nut eine Umformeinrichtung (131) bzw. Bördeleinrichtung bzw. Nieteinrichtung angeordnet ist, an der das Befestigungselement (11) beim Umformen angreift bzw. durch die das Befestigungselement (11) umgeformt bzw. gebördelt bzw. vernietet wird, wobei die Vorrichtung vorzugsweise eine Auflagevorrichtung (130) umfasst, auf der die Umformeinrichtung (131) bzw. die Nietvorrichtung angeordnet ist, wobei die Vorrichtung weiter vorzugsweise eine Federeinrichtung (160) aufweist, die zwischen der Auflageeinrichtung (130) und dem Werkzeuggegenstück (120) angeordnet ist, wobei die Federeinrichtung (160) weiter vorzugsweise zwischen der Auflageeinrichtung (130) und dem Werkzeuggegenstück (120) eine härtere Federung als die Federeinrichtung (170) zwischen dem Werkzeug (110) und dem Werkzeuggegenstück (120) aufweist.

5. Vorrichtung (100) nach einem der vorhergehenden Ansprüche, **dadurch gekennzeichnet, dass** das Beschriftungselement (10) mehrere Befestigungselemente (11) aufweist, und eine Nut (121) mehreren Befestigungselementen (11) zugeordnet ist, wobei in dem Werkzeuggegenstück (120) vorzugsweise mehrere Nuten (121) vorgesehen sind, wobei jede Nut (121) weiter vorzugsweise mehreren Befestigungselementen (11) zugeordnet ist.

6. Vorrichtung (100) nach einem der vorhergehenden Ansprüche, **dadurch gekennzeichnet, dass** die Nut (121) als eine geradlinige Nut ausgebildet ist, die entlang der Schreibrichtung des Beschriftungselements (10) bzw. der Beschriftungselemente (10) verläuft.

7. Vorrichtung (100) nach einem der vorhergehenden Ansprüche, **dadurch gekennzeichnet, dass** die Breite der Nut (121) bzw. der Nuten (121) etwa 5% bis etwa 30% oder etwa 7,5% bis etwa 20% größer ist oder etwa 10% größer ist als der Durchmesser des Befestigungselementes (11), wobei die Vorrichtung vorzugsweise zumindest eine Abstandseinrichtung (180) aufweist, die den Weg begrenzt, den das Werkzeug (110) in Bezug auf das Werkzeuggegenstück (120) bewegbar ist.

8. Vorrichtung (100) nach einem der vorhergehenden Ansprüche, **dadurch gekennzeichnet, dass** das Werkzeug (110; 110B) zusätzlich zu der Aufnahmeeinrichtung (111; 111B) eine Abdeckeinrichtung (112; 112B) bzw. einen Boden aufweist.

9. Vorrichtung (100) nach einem der vorhergehenden Ansprüche, **dadurch gekennzeichnet, dass** die Tiefe der Aufnahmeeinrichtung (111) gleich oder geringer ist als die Dicke des Beschriftungselementes (10) oder dass die Tiefe der Aufnahmeeinrichtung (111) mindestens um etwa 0,05 mm bis etwa 0,5 mm, vorzugsweise mindestens um etwa 0,1 mm bis etwa 0,4 mm und weitere vorzugsweise um etwa 0,3 mm geringer ist als die Dicke des Beschriftungselementes (10).

10. Verfahren (100) zur Herstellung eines Schildes mit zumindest einer Grundplatte (20) und zumindest einem Beschriftungselement (10), welches zumindest ein Befestigungselement (11) aufweist, wobei
(a) das Beschriftungselement (10) in ein Werkzeug (110) eingelegt wird, so dass das Befestigungselement (11) exponiert ist, und
(b) das Werkzeug (110) mit dem eingelegten Beschriftungselement (10) mit den exponierten Befestigungselement gegen die von einem Werkzeuggegenstück (120) unterstützte Grundplatte (20) derart geführt wird, dass das Befestigungselement (11) die Grundplatte (20) durchstößt,
**dadurch gekennzeichnet, dass** in dem Werkzeuggegenstück (120) eine dem Befestigungselement (11) zugeordnete Nut (121) vorgesehen ist, in der das Befestigungselement (11) nach dem ersten und bei dem weiteren Durchstoßen der Grundplatte (20) aufgenommen und vernietet wird.

11. Verfahren nach Anspruch 10, **dadurch gekennzeichnet, dass** die Nut (121) einen Boden (122) aufweist, an dem das Befestigungselement (11) beim Vernieten angreift, und/oder**dadurch gekennzeichnet, dass** in der Nut eine Nietvorrichtung (131) angeordnet ist, an die das Befestigungselement (11) beim Vernieten angreift.

12. Verfahren nach einem der Ansprüche 10 bis 11, **dadurch gekennzeichnet, dass** das Beschriftungselement (10) mehrere Befestigungselemente (11) aufweist, und die Nut (121) mehreren Befestigungselementen (11) zugeordnet ist.

13. Verfahren nach Anspruch 12, **dadurch gekennzeichnet, dass** in dem Werkzeuggegenstück (120) mehrere Nuten (121) vorgesehen sind, wobei jede Nut (121) mehreren Befestigungselementen (11) zugeordnet ist.

14. Verfahren nach einem der Ansprüche 10 bis 13, **dadurch gekennzeichnet, dass** die Nut (121) als eine geradlinige Nut ausgebildet ist, die entlang der Schreibrichtung des Beschriftungselements (10) bzw. der Beschriftungselemente (10) verläuft, und/oder **dadurch gekennzeichnet, dass** das Beschriftungselement (10) zumindest teilweise in die Grundplatte (20) eingesenkt wird.

15. Verwendung einer Vorrichtung (100) nach einem der Ansprüche 1 bis 9 zur Herstellung eines Kfz-Kennzeichens.
